# FASCICULE DE BREVET EUROPEEN

(11) **EP 1 826 130 B1**
(45) Date de publication et mention de la délivrance du brevet: **21.12.2011**
(21) Numéro de dépôt: 07290169.7
(22) Date de dépôt: 12.02.2007
(51) Int. Cl.: B65D 5/52, B65D 77/06

(54) **Rehausseur pour emballage de type comportant une poche souple pour liquide avec rabats formant support**
Aufsatz für Verpackung, die einen flexiblen Beutel für Flüssigkeit mit Laschen umfasst, die eine Unterlage bilden
Raising element for packaging of the type comprising a flexible pouch for liquids, with flaps forming a support

(30) Priorité: 24.02.2006 FR 0601637
(43) Date de publication de la demande: 29.08.2007
(73) Titulaire: Smurfit Kappa France, 94160 Saint Mande (FR)
(72) Inventeur: Cartier, Damien, 51160 AY (FR); Caloini, Jean-Claude, 51530 Dizy (FR)
(74) Mandataire: Salou, Clarisse

(56) Documents cités:
- WO-A-2004/108555
- FR-A1- 2 856 039
- FR-A1- 2 857 943
- NL-A- 8 900 666
- SE-C2- 518 560
- US-A- 2 373 423

## Description

La présente invention concerne un rehausseur en matériau semi-rigide tel que le carton ou le carton ondulé ou matière similaire, pouvant servir d'enveloppe ou de rehausseur pour emballage de type comportant une poche souple pour liquide, généralement pourvu d'un robinet de distribution de liquide. Un tel emballage est généralement nommé en anglais « bag-in-box ®» (pour caisse - outre en français) ou BIB ; le terme anglais est couramment utilisé par l'homme du métier.

L'invention a plus particulièrement pour objet un tel rehausseur, qui, lorsqu'il est utilisé comme enveloppe, permet de protéger le BIB, notamment pendant son transport, et qui, lorsqu'il est utilisé comme rehausseur, permet de maintenir le BIB en position de service.

Les modèles de BIB disponibles de façon usuelle sur le marché sont tous à poser et avec robinet en bas, imposant pour soutirer le liquide, notamment dans un verre, de placer le BIB sur un support ou bord de meuble. Ce n'est pas esthétique mais, surtout, ce n'est pas du tout pratique.

Récemment, de nouvelles améliorations ont tenté d'y remédier en proposant des rehausseurs ayant une fonction de rehausseur en service, voire d'enveloppe ou de couvercle en transport. C'est ainsi que les demandes de brevet FR-A1-2871448 et WO-A1-2005/019063 proposent chacune un rehausseur pour BIB, ledit rehausseur pouvant servir de couvercle ou d'enveloppe lorsque le BIB est en position inversée, pour son transport. Le BIB est de forme particulière dans les deux cas, i.e. cylindrique à base circulaire ou hexagonale. Dans ces deux cas, le BIB repose sur une tranche de carton ondulée, tranche qui au bout d'un certain temps d'utilisation du BIB finit par s'imprégner de petites gouttes pouvant tomber du robinet lors du soutirage du liquide du BIB, ce qui fragilise la résistance mécanique du rehausseur.

La demande de brevet WO-A1-2004/108555 ne présente pas cet inconvénient, mais propose une enveloppe pouvant servir de rehausseur, le passage d'enveloppe à rehausseur étant quelque peu compliqué et intégré à l'intérieur de ladite enveloppe, ce qui est peu pratique.

Le document FR-A1-2857943 divulgue un rehausseur selon le préambule de la revendication 1.

C'est pour remédier à ces difficultés que la Demanderesse a été amenée à concevoir un rehausseur pour BIB qui est facile à manipuler et qui, au cours de l'utilisation du BIB qu'il rehausse, présente à sa base une protection contre les éclaboussures du liquide prélevé du BIB.

A cet effet, l'invention a pour objet un rehausseur apte à maintenir un emballage en matériau semi-rigide tel que le carton ou le carton ondulé, de type comprenant une poche souple, ledit emballage comprenant quatre parois latérales dont une paroi avant, chacune des parois latérales étant de préférence perpendiculaire aux deux parois latérales contiguës,
chaque partie inférieure de paroi latérale étant susceptible de se rabattre vers l'intérieur de l'emballage de façon à ce qu'au moins une partie, de préférence l'ensemble, de ces parties inférieures rabattues soit apte à servir de support audit emballage.

La paroi avant est généralement la paroi privilégiée d'accès d'un utilisateur dudit rehausseur.

L'emballage est généralement un BIB.

Avantageusement selon l'invention, le dos du pli du rabat de la partie inférieure est plus résistant à la pénétration de liquide par capillarité qu'une arête vive.

De préférence selon l'invention, chaque partie inférieure de paroi latérale susceptible de se rabattre est articulée par une ligne de pliage à ladite paroi latérale. Dans ce cas, de façon préférée, chaque partie inférieure de paroi latérale se rabat, indépendamment ou non des autres parties inférieures, vers la paroi correspondante selon une ligne de pliage, ces rabats étant effectués de préférence de façon telle que chacune des lignes de pliages est sensiblement parallèle à la ligne de pliage opposée et que deux lignes de pliage contiguës sont sensiblement perpendiculaires, les quatre bords définis par les lignes de pliages après rabats formant une base dudit rehausseur.

Dans une première exécution de l'invention, l'ensemble des arêtes formant extrémités inférieures des parties inférieures de parois latérales est apte à servir de support audit emballage.

Dans une deuxième exécution de l'invention, chacune des parties inférieures des parois latérales se rabat, indépendamment ou non des autres parties inférieures, vers la paroi correspondante selon une ligne de pliage, une desdites parties inférieures étant destinée à être fixée sur une autre partie inférieure, de préférence par insertion d'une partie formant tenon dans une découpe, ladite partie étant de préférence située au voisinage d'une arête formant extrémité inférieure de la partie inférieure, la découpe étant de préférence située au voisinage d'une arête formant extrémité inférieure de l'autre partie inférieure, l'ensemble des arêtes complémentaires des partie formant tenon et découpe et éventuellement des arêtes formant extrémité inférieure des autres parties inférieures de parois latérales étant apte à servir de support audit emballage.

Dans une troisième exécution de l'invention, chaque partie inférieure de paroi latérale est articulée avec les parties inférieures des deux parois latérales contiguës par une ligne de pliage, chacune desdites parties inférieures comportant de plus deux lignes de pliage de façon à former une portion de forme trapézoïdale à triangulaire, de préférence trapézoïdale, dont la base est la ligne de pliage entre la partie inférieure de paroi latérale et la paroi latérale correspondante, lesdites portions étant aptes à être rabattues vers la paroi latérale correspondante, formant soufflet, par rabat des lignes de pliages des parties inférieures de parois latérales contiguës, puis desdites portions.

D'autres exécutions de l'invention sont possibles, et accessibles à l'homme du métier, les rabats servant au moins en partie dans tous les cas de « plateforme d'arrêt » ou de « taquet » à l'emballage destiné à être rehaussé.

Selon l'invention, le rehausseur peut être tel qu'une de ses parois latérales est formée de deux parties séparées réunies par tout moyen de jonction tel que collage et/ou agrafage, par exemple de parties formant languette et/ ou recouvrement et/ ou tout moyen d'attache.

L'invention concerne aussi l'utilisation d'un rehausseur tel que décrit précédemment pour servir d'enveloppe à un emballage, de préférence à un BIB.

L'invention concerne encore l'utilisation d'un rehausseur tel que décrit précédemment pour rehausser un emballage, de préférence un BIB, l'utilisation étant telle que l'on rabat la ou les parties inférieures de paroi latérale dudit emballage, puis on dispose ledit emballage au moins en partie sur ledit support formé par au moins une partie, de préférence l'ensemble, de ces parties inférieures rabattues.

L'invention concerne enfin un flan prédécoupé et refoulé, en matériau semi-rigide tel que le carton ou le carton ondulé, pour la réalisation d'un rehausseur selon l'invention tel que décrit précédemment. Ledit rehausseur est généralement apte à être mis en forme, de préférence par recouvrement généralement sur une de ses parois latérales, notamment par utilisation de languette, de façon plus préférée par recouvrement sensiblement au milieu d'une paroi latérale et sensiblement parallèlement aux lignes de pliage entre les parois latérales.

L'invention va être décrite ci-après plus en détail, en référence aux figures annexées, qui présentent trois formes d'exécution de l'invention. Sur ces figures :
La figure 1 est une vue du flan d'un premier rehausseur selon la troisième exécution de l'invention.
La figure 2 est une vue de dessous en perspective dudit premier rehausseur prêt à être utilisé en tant que rehausseur.
La figure 3 est une vue de dessus en perspective dudit premier rehausseur prêt à être utilisé en tant que rehausseur.
La figure 4 est une vue de dessous en perspective d'un deuxième rehausseur selon la deuxième exécution de l'invention.
La figure 5 est une vue du flan dudit deuxième rehausseur prêt à être utilisé en tant que rehausseur.
La figure 6 est une vue de dessus en perspective dudit deuxième rehausseur prêt à être utilisé en tant que rehausseur.
La figure 7 est une vue en perspective d'un emballage de type BIB.
La figure 8 est une vue en perspective de l'emballage de la figure 7 et du deuxième rehausseur des figures 4 à 6, servant d'enveloppe audit emballage dans une position de transport simple.
La figure 9 est une vue en perspective de l'emballage de la figure 7 et du deuxième rehausseur des figures 4 à 6, servant d'enveloppe audit emballage dans une position de mise en place automatique du rehausseur.
La figure 10 est une vue en perspective de l'emballage de la figure 7 et du deuxième rehausseur des figures 4 à 6, servant de rehausseur audit emballage.
La figure 11 est une vue du flan d'un troisième rehausseur selon la première exécution de l'invention.
La figure 12 est une vue de dessous en perspective dudit troisième rehausseur prêt à être utilisé en tant que rehausseur.
La figure 13 est une vue de dessus en perspective dudit troisième rehausseur prêt à être utilisé en tant que rehausseur.
La figure 14 est une vue partielle du flan d'une première variante du troisième rehausseur des figures 11 à 13.
La figure 15 est une vue partielle du flan d'une seconde variante du troisième rehausseur des figures 11 à 13.

Sur ces figures, les mêmes chiffres de référence désignent les mêmes organes.

La figure 1 est une vue du flan 10 d'un premier rehausseur 1 selon la troisième exécution de l'invention. Ce premier rehausseur 1 est représenté sur les figures 2 et 3, la figure 2 étant une vue de dessous en perspective dudit premier rehausseur 1 prêt à être utilisé en tant que rehausseur, et la figure 3 étant une vue de dessus en perspective dudit premier rehausseur 1 prêt à être utilisé en tant que rehausseur.

Le rehausseur 1 est en matériau semi-rigide tel que le carton ou le carton ondulé. Il comprend quatre parois latérales 2a et 2b (paroi latérale en deux parties), 3, 4 et 5, dont une paroi avant 4, de forme particulière destinée à encadrer un robinet d'un emballage de type BIB. Toute autre forme de paroi avant est aussi envisageable selon l'invention. Chacune des parois latérales 2a et 2b, 3, 4 et 5 est perpendiculaire aux deux parois latérales contiguës.

Chaque paroi latérale (2a, 2b), 3, 4 ou 5 comporte respectivement une partie inférieure (7, 6), 8, 9 ou 11. Toutes les parties inférieures sont liées entre elles, formant ainsi une sorte de ceinture. Chaque partie inférieure (7, 6), 8, 9 et 11 de paroi latérale (2a, 2b), 3, 4 et 5 comporte deux lignes de pliage, renforcées avantageusement ici par des segments de lignes de perforation, de façon à former une portion respectivement (7a, 6a), 8a, 9a et 11a de forme trapézoïdale dont la base est la ligne de pliage entre la partie inférieure (7, 6), 8, 9 et 11 de paroi latérale (2a, 2b), 3, 4 et 5 et la paroi latérale (2a, 2b), 3, 4 et 5 correspondante, lesdites portions (7a, 6a), 8a, 9a et 11a étant aptes à être rabattues vers la paroi latérale (2a, 2b), 3, 4 et 5 correspondante, formant soufflet. Les parties inférieures 6 et 7 sont destinées à se recouvrir au moins partiellement, pour la mise en forme du rehausseur 1.

Chacune des parties inférieures (7, 6), 8, 9 et 11 des parois latérales (2a, 2b), 3, 4 et 5 se rabat sur la paroi correspondante selon une ligne de pliage. Dans l'ordre se rabattent d'abord les portions 8a, 9a, 11a, et (6a, 7a), puis les coins, formés des parties 7b et 8c, 8b et 9c, 9b et 11c, 11b et (6c, 7c). Ces rabats sont effectués de façon telle que chacune des lignes de pliage entre une partie inférieure (7, 6), 8, 9 et 11 de paroi (2a, 2b), 3, 4 et 5 et la paroi (2a, 2b), 3, 4 et 5 correspondante est sensiblement parallèle à la ligne de pliage opposée et que deux lignes de pliage contiguës sont sensiblement perpendiculaires, les bords définis par les lignes de pliage après rabats formant une base du rehausseur 1. Avantageusement selon ce premier rehausseur selon l'invention, la base est formée des quatre bords, et le fond formé par les portions 8a, 9a, 11a, et (6a, 7a) n'est pas en contact avec un plan support éventuel sur lequel peut être posé le rehausseur 1. II n'y a pas eu besoin de coupe ou d'échancrage des angles du fond, et le maintien des rabats s'effectue vers l'intérieur de la ceinture jonctionnée et donc du rehausseur 1, sans effort ni manipulation supplémentaire.

Selon l'invention, un emballage peut être mis en place sur le support formé par les arêtes vives des parties inférieures (7, 6), 8, 9 et 11. La hauteur de rehaussement est sensiblement égale à la hauteur l₁ des parties inférieures (7, 6), 8, 9 et 11.

La figure 5 est une vue du flan 20 d'un deuxième rehausseur 2 selon la deuxième exécution de l'invention. Ce deuxième rehausseur 2 est représenté sur les figures 4 et 6, la figure 4 étant une vue de dessous en perspective dudit deuxième rehausseur 2 prêt à être utilisé en tant que rehausseur, et la figure 6 étant une vue de dessus en perspective dudit deuxième rehausseur 2 prêt à être utilisé en tant que rehausseur.

Le rehausseur 2 est en matériau semi-rigide tel que le carton ou le carton ondulé. Il comprend quatre parois latérales 13, 3, 4 et 5, dont une paroi avant 4, chacune des parois latérales 13, 3, 4 et 5 étant perpendiculaire aux deux parois latérales contiguës.

Chaque paroi latérale 13, 3, 4 et 5 comporte respectivement une partie inférieure 18, 15, 16 et 17. La paroi latérale 13 comporte de plus, articulée par une ligne de pliage parallèle aux lignes de pliage entre deux parois latérales contiguës, une languette 14 qui, lors de la mise en forme du rehausseur 2 tel que représenté sur les figures 4 et 6, à partir du flan 20 de la figure 5, est destinée à être collée pour fixer la paroi latérale 13 sur la paroi latérale 3.

Les parties inférieures 15 et 17 sont sensiblement de même forme, de hauteur L₂ et de plus grande taille que les parties inférieures 16 et 18 qui sont de même forme et de hauteur l₂. Chacune des parties inférieures 15, 16, 17, 18 des parois latérales 3, 4, 5, 13 se rabat, indépendamment ou non des autres parties inférieures, vers la paroi 3, 4, 5, 13 correspondante selon une ligne de pliage. Une desdites parties inférieures, 15, est destinée à être fixée sur une autre partie inférieure, 17, par insertion d'une partie 15b formant tenon dans une découpe 17b, ladite partie 15b étant située au voisinage d'une arête formant extrémité inférieure de la partie inférieure 15, et la découpe 17b étant située au voisinage d'une arête formant extrémité inférieure de l'autre partie inférieure 17. L'ensemble des arêtes 15a et 17a, complémentaires des partie formant tenon 15b et découpe 17b et des arêtes 16a et 18a formant extrémité inférieure des autres parties inférieures de parois latérales est apte à servir de support à un emballage. Il est aussi possible selon l'invention que seules les arêtes 15a et 17a sont aptes à servir de support à un emballage.

La figure 7 est une vue en perspective d'un emballage 40 de type BIB. Il est de forme sensiblement parallélépipédique, et comporte une partie inférieure ou fond 40d, et une partie supérieure 40c. Il est destiné à contenir une poche souple (non représentée) contenant du liquide à distribuer à un utilisateur. Deux prédécoupes 40a et 40b sont destinées à comporter un robinet issu d'une poche souple présente dans ledit emballage 4.

La figure 8 est une vue en perspective de l'emballage 40 de la figure 7 et du deuxième rehausseur 2 des figures 4 à 6, servant d'enveloppe audit emballage 40 dans une position de transport simple. L'enveloppe 2 a été glissée pour enchâsser l'emballage 40, et on distingue seulement la partie supérieure 40c et la partie inférieure 40d de l'emballage 40. Par suite, l'enveloppe 2 est avantageusement apte à protéger l'emballage 40 au cours de son transport.

La figure 9 est une vue en perspective de l'emballage 40 de la figure 7 et du deuxième rehausseur 2 des figures 4 à 6, servant d'enveloppe audit emballage 40 dans une position de mise en place automatique du rehausseur 2. Dans ce cas, le rehausseur 2 est enserré sur l'emballage 40, mais les rabats 15, 16, 17 et 18 sont déjà repliés vers l'intérieur du rehausseur 2.

La figure 10 est une vue en perspective de l'emballage 40 de la figure 7 et du deuxième rehausseur 2 des figures 4 à 6, servant de rehausseur audit emballage 40.

Par rapport à la figure 8, le rehausseur 2 a été glissé pour le dégager de l'emballage 40, on a rabattu les parties inférieures 16 et 18, puis 17 et 15, de parois latérales, en introduisant le tenon 15b dans la découpe 17b. Le rehausseur 2 a été posé sur sa base. L'emballage 40 est posé sur le support formé des arêtes 15a, 17a, 16a et 18a. Il est ainsi prêt à être utilisé, rehaussé par le rehausseur 2.

Par rapport à la figure 9, de façon beaucoup plus avantageuse selon l'invention, il a suffi à l'utilisateur final de maintenir le rehausseur 2 d'une main, de faire glisser l'emballage 40 vers le haut de l'autre main jusqu'à ce que les rabats 15, 16, 17 et 18 se mettent en place automatiquement, par placement du tenon 15b dans la découpe 17, et les rabats 16 et 18 venant se bloquer sur ces rabats 15 et 17. Cette réalisation « automatique » du rehausseur permet avantageusement un gain de temps et une facilité d'utilisation supérieurs par rapport à l'art antérieur. L'emballage 40 revêtu de son enveloppe 2 peut être livré à l'utilisateur tel que présenté sur la figure 9. L'utilisateur n'a plus alors qu'à effectuer la mise en forme automatique telle qu'explicitée ci-dessus, passant aisément de la réalisation de la figure 9 à la réalisation de la figure 10.

La figure 11 est une vue du flan 21 d'un troisième rehausseur 19 selon la première exécution de l'invention. Ce troisième rehausseur 19 est représenté sur les figures 12 et 13, la figure 12 étant une vue de dessous en perspective dudit troisième rehausseur 19 prêt à être utilisé en tant que rehausseur, et la figure 13 étant une vue de dessus en perspective dudit troisième rehausseur 19 prêt à être utilisé en tant que rehausseur.

Le rehausseur 19 est en matériau semi-rigide tel que le carton ou le carton ondulé. Il comprend quatre parois latérales 13, 3, 4 et 5, dont une paroi avant 4, chacune des parois latérales 13, 3, 4 et 5 étant perpendiculaire aux deux parois latérales contiguës.

Chaque paroi latérale 13, 3, 4 et 5 comporte respectivement une partie inférieure 25, 22, 23 et 24. La paroi latérale 13 comporte de plus, articulée par une ligne de pliage parallèle aux lignes de pliage entre deux parois latérales contiguës, une languette 14 qui, lors de la mise en forme du rehausseur 19 tel que représenté sur les figures 11 et 12, à partir du flan 21 de la figure 10, est destinée à être collée pour fixer la paroi latérale 13 sur la paroi latérale 3.

Chacune des parties inférieures 25, 22, 23 et 24 des parois latérales 13, 3, 4 et 5 se rabat sur la paroi correspondante selon une ligne de pliage.

Selon l'invention, un emballage peut être mis en place sur le support formé par les arêtes vives des parties inférieures 25, 22, 23 et 24. La hauteur de rehaussement est égale à la hauteur des parties inférieures 25, 22, 23 et 24.

La figure 14 est une vue partielle du flan d'une première variante du troisième rehausseur des figures 11 à 13. Par rapport au flan 21 de la figure 11, au lieu que les parties inférieures 25, 22, 23 et 24 soient séparées par un simple trait de découpe, les découpes 26, 27, 28 et 29 entre les parties inférieures 25', 24', 23' et 22' sont réalisées de façon plus franches et ont chacune une forme de rectangle allongé avec évasement en partie médiane.

La figure 15 est une vue partielle du flan d'une seconde variante du troisième rehausseur des figures 11 à 13. Par rapport au flan 21 de la figure 11, au lieu que les parties inférieures 25, 22, 23 et 24 soient séparées par un simple trait de découpe, les découpes 30, 31, 32 et 33 entre les parties inférieures 25", 24", 23" et 22" sont réalisées de façon plus franches et ont chacune une forme de deux rectangles allongés reliés par une jonction oblique.

## Revendications

1. Rehausseur (1, 2, 19) apte à maintenir un emballage (40) en matériau semi-rigide tel que le carton ou le carton ondulé, de type comprenant une poche souple, ledit rehausseur (1, 2, 19) comprenant quatre parois latérales (2a, 2b, 3, 4, 5 ; 3, 4, 5, 13) dont une paroi avant (4), chacune des parois latérales (2a, 2b, 3, 4, 5 ; 3, 4, 5, 13) étant de préférence perpendiculaire aux deux parois latérales contiguës, charactérisé en ce que chaque partie inférieure (7, 6, 8, 9, 11 ; 15, 16, 17, 18 ; 22, 23, 24, 25) de paroi latérale (2a, 2b, 3, 4, 5 ; 3, 4, 5, 13) étant susceptible de se rabattre vers l'intérieur du rehausseur (1, 2, 19) de façon à ce qu'au moins une partie, de préférence l'ensemble, de ces parties inférieures (7, 6, 8, 9, 11 ; 15, 16, 17, 18 ; 22, 23, 24, 25) rabattues soit apte à servir de support audit emballage (40).

2. Rehausseur (1, 2, 19) selon l'une des revendications précédentes, tel que chaque partie inférieure (7, 6, 8, 9, 11 ; 15, 16, 17, 18 ; 22, 23, 24, 25) de paroi latérale (2a, 2b, 3, 4, 5 ; 3, 4, 5, 13) se rabat, indépendamment ou non des autres parties inférieures, vers la paroi (2a, 2b, 3, 4, 5 ; 3, 4, 5, 13) correspondante selon une ligne de pliage, ces rabats étant effectués de préférence de façon telle que chacune des lignes de pliages est sensiblement parallèle à la ligne de pliage opposée et que deux lignes de pliage contiguës sont sensiblement perpendiculaires, les quatre bords définis par les lignes de pliages après rabats formant une base dudit rehausseur (1, 2, 19).

3. Rehausseur (19) selon l'une des revendications 1 ou 2, tel que l'ensemble des arêtes (22, 23, 24, 25) formant extrémités inférieures des parties inférieures (22, 23, 24, 25) de parois latérales (3, 4, 5, 13) est apte à servir de support audit emballage (40).

4. Rehausseur (2) selon l'une des revendications 1 ou 2, tel que chacune des parties inférieures (15, 16, 17, 18) des parois latérales (3, 4, 5, 13) se rabat, indépendamment ou non des autres parties inférieures, vers la paroi (3, 4, 5, 13) correspondante selon une ligne de pliage, une (15) desdites parties inférieures (15, 16, 17, 18) étant destinée à être fixée sur une autre partie inférieure (17), de préférence par insertion d'une partie (15b) formant tenon dans une découpe (17b), ladite partie (15b) étant de préférence située au voisinage d'une arête formant extrémité inférieure de la partie inférieure (15), la découpe (17b) étant de préférence située au voisinage d'une arête formant extrémité inférieure de l'autre partie inférieure (17), l'ensemble des arêtes (15a, 17a) complémentaires des partie formant tenon (15b) et découpe (17b) et éventuellement des arêtes (16a, 18a) formant extrémité inférieure des autres parties inférieures (16, 8) de parois latérales étant apte à servir de support audit emballage (40).

5. Rehausseur (1) selon l'une des revendications 1 ou 2, tel que chaque partie inférieure (6, 7, 8, 9, 11) de paroi latérale (2a, 2b, 3, 4, 5) est articulée avec les parties inférieures (6, 7, 8, 9, 11) des deux parois latérales contiguës par une ligne de pliage, chacune desdites parties inférieures (6, 7, 8, 9, 11) comportant de plus deux lignes de pliage de façon à former une portion (6a, 7a, 8a, 9a, 11a) de forme trapézoïdale à triangulaire, de préférence trapézoïdale, dont la base est la ligne de pliage entre la partie inférieure (6, 7, 8, 9, 11) de paroi latérale (2a, 2b, 3, 4, 5) et la paroi latérale (2a, 2b, 3, 4, 5) correspondante, lesdites portions (6a, 7a, 8a, 9a, 11a) étant aptes à être rabattues vers la paroi latérale (2a, 2b, 3, 4, 5) correspondante, formant soufflet, par rabat des lignes de pliages des parties inférieures (6, 7, 8, 9, 11) de parois latérales contiguës, puis desdites portions (6a, 7a, 8a, 9a, 11a).

6. Rehausseur (1) selon l'une des revendications précédentes, tel qu'une de ses parois latérales (2a, 2b) est formée de deux parties séparées (2a, 2b) réunies par tout moyen de jonction tel que collage et/ou agrafage, par exemple de parties formant languette et/ou recouvrement et/ou tout moyen d'attache.

7. Utilisation du rehausseur (1, 2, 19) selon l'une des revendications précédentes, tel qu'il sert d'enveloppe à un emballage (40).

8. Utilisation du rehausseur (1, 2, 19) selon l'une des revendications 1 à 6, pour rehausser un emballage, dans laquelle on rabat la ou les parties inférieures (7, 6, 8, 9, 11 ; 15, 16, 17, 18 ; 22, 23, 24, 25) de paroi latérale (2a, 2b, 3, 4, 5 ; 3, 4, 5, 13) dudit emballage (1, 2, 19), puis on dispose ledit emballage (40) au moins en partie sur ledit support formé par au moins une partie, de préférence l'ensemble, de ces parties inférieures (7, 6, 8, 9, 11 ; 15, 16, 17, 18 ; 22, 23, 24, 25) rabattues.

9. Flan prédécoupé (10, 20, 21) et refoulé, en matériau semi-rigide tel que le carton ou le carton ondulé, comportant les découpes et les lignes de pliage nécessaires à la réalisation d'un rehausseur (1, 2, 19) selon l'une des revendications 1 à 6, apte à être mis en forme, de préférence par recouvrement généralement sur une de ses parois latérales (3), notamment par utilisation de languette (14), de façon plus préférée par recouvrement sensiblement au milieu d'une paroi latérale (2a, 2b) et sensiblement parallèlement aux lignes de pliage entre les parois latérales (3, 4, 5, 2a, 2b).

## Claims

1. Raising element (1, 2, 19) adapted to hold packaging (40) made of semi-rigid material such as cardboard or corrugated cardboard, of the type comprising a flexible pouch, said raising element (1, 2, 19) comprising four side walls (2a, 2b, 3, 4, 5; 3, 4, 5, 13) including one front wall (4), each of the side walls (2a, 2b, 3, 4, 5; 3, 4, 5, 13) preferably being perpendicular to the two contiguous side walls,
**characterised in that** each lower part (7, 6, 8, 9, 11; 15, 16, 17, 18; 22, 23, 24, 25) of a side wall (2a, 2b, 3, 4, 5; 3, 4, 5, 13) is adapted to be folded towards the inside of the raising element (1, 2, 19) such that at least part, preferably the whole, of these folded lower parts (7, 6, 8, 9, 11; 15, 16, 17, 18; 22, 23, 24, 25) is capable of acting as a support for said packaging (40).

2. Raising element (1, 2, 19) according to one of the preceding claims, such that each lower part (7, 6, 8, 9, 11; 15, 16, 17, 18; 22, 23, 24, 25) of a side wall (2a, 2b, 3, 4, 5; 3, 4, 5, 13) is folded, independently or non-independently of the other lower parts, towards the corresponding wall (2a, 2b, 3, 4, 5; 3, 4, 5, 13) along a fold line, these folded flaps preferably being made such that each of the fold lines is substantially parallel to the opposite fold line and that two contiguous fold lines are substantially perpendicular, the four edges defined by the fold lines after flaps forming a base of the said raising element (1, 2, 19).

3. Raising element (19) according to one of claims 1 or 2, such that the entirety of the edges (22, 23, 24, 25) forming the lower ends of the lower parts (22, 23, 24, 25) of side walls (3, 4, 5, 13) is adapted to act as a support for the said packaging (40).

4. Raising element (2) according to one of claims 1 or 2, such that each of the lower parts (15, 16, 17, 18) of the side walls (3, 4, 5, 13) is folded, independently or non-independently of the other lower parts, towards the corresponding wall (3, 4, 5, 13) along a fold line, one (15) of said lower parts (15, 16, 17, 18) being intended to be fixed to another lower part (17), preferably by inserting a part (15b) forming a tongue into a slot (17b), the said part (15b) preferably being located in the vicinity of an edge forming the lower end of the lower part (15), the slot (17b) preferably being located in the vicinity of an edge forming the lower end of the other lower part (17), all the mating edges (15a, 17a) of the parts forming the tongue (15b) and slot (17b) and optionally the edges (16a, 18a) forming the lower end of the other lower parts (16, 8) of side walls being adapted to act as a support for said packaging (40).

5. Raising element (1) according to one of claims 1 or 2, such that each lower part (6, 7, 8, 9, 11) of a side wall (2a, 2b, 3, 4, 5) is jointed to the lower parts (6, 7, 8, 9, 11) of the two contiguous side walls along a fold line, each of said lower parts (6, 7, 8, 9, 11) further comprising two fold lines so as to form a portion (6a, 7a, 8a, 9a, 11a) that is trapezoidal to triangular in shape, preferably trapezoidal, the base of which is the fold line between the lower part (6, 7, 8, 9, 11) of a side wall (2a, 2b, 3, 4, 5) and the corresponding side wall (2a, 2b, 3, 4, 5), the said portions (6a, 7a, 8a, 9a, 11a) being adapted to be folded towards the corresponding side wall (2a, 2b, 3, 4, 5) forming a bellows, by folding along the fold lines of the lower parts (6, 7, 8, 9, 11) of contiguous side walls, then of the said portions (6a, 7a, 8a, 9a, 11a).

6. Raising element (1) according to one of the preceding claims, such that one of its side walls (2a, 2b) is formed by two separate parts (2a, 2b) joined together by any joining means such as gluing and/or stapling, for example parts forming a tab and/or overlap and/or any attachment means.

7. Use of the raising element (1, 2, 19) according to one of the preceding claims, such that it acts as a casing for a packaging (40).

8. Use of the raising element (1, 2, 19) according to one of claims 1 to 6, for raising a packaging, wherein the or each lower part (7, 6, 8, 9, 11; 15, 16, 17, 18; 22, 23, 24, 25) of the side wall (2a, 2b, 3, 4, 5; 3, 4, 5, 13) of the said packaging (1, 2, 19) is folded over, then the said packaging (40) is placed partly on said support formed by at least part, preferably the whole, of these folded lower parts (7, 6, 8, 9, 11; 15, 16, 17, 18; 22, 23, 24, 25).

9. Pre-cut and pressed blank (10, 20, 21) of semi-rigid material such as cardboard or corrugated cardboard, comprising the slots and fold lines needed to produce a raising element (1, 2, 19) according to one of claims 1 to 6, adapted to be shaped, preferably by general overlapping on one of its side walls (3), notably by the use of a tab (14), more preferably by overlapping substantially in the middle of a side wall (2a, 2b) and substantially parallel to the fold lines between the side walls (3, 4, 5, 2a, 2b).

## Patentansprüche

1. Ständer (1, 2, 19), der dazu geeignet ist, eine Verpackung (40) aus halbsteifem Material wie z.B. Pappe oder Wellpappe des Typs, der eine weiche Tasche enthält, zu halten, wobei der Ständer (1, 2, 19) vier Seitenwände (2a, 2b, 3, 4, 5; 3, 4, 5, 13) enthält, von denen eine eine Vorderwand (4) ist, wobei jede der Seitenwände (2a, 2b, 3, 4, 5; 3, 4, 5, 13) vorzugsweise senkrecht zu den zwei angrenzenden Seitenwänden ist,
**dadurch gekennzeichnet, dass**
jeder untere Abschnitt (7, 6, 8, 9, 11; 15, 16, 17, 18; 22, 23, 24, 25) einer Seitenwand (2a, 2b, 3, 4, 5; 3, 4, 5, 13) geeignet ist, zum Inneren der Ständer (1, 2, 19) hin geklappt zu werden, so dass zumindest ein Abschnitt, vorzugsweise die Gesamtheit, dieser unteren Abschnitte (7, 6, 8, 9, 11; 15, 16, 17, 18; 22, 23, 24, 25) im geklappten Zustand geeignet ist, als Stütze für die Verpackung (40) zu dienen.

2. Ständer (1, 2, 19) gemäß einem der vorigen Ansprüche, bei dem
jeder untere Abschnitt (7, 6, 8, 9, 11; 15, 16, 17, 18; 22, 23, 24, 25) einer Seitenwand (2a, 2b, 3, 4, 5; 3, 4, 5, 13) von den anderen unteren Abschnitten unabhängig oder nicht entlang einer Faltlinie zu der entsprechenden Seitenwand (2a, 2b, 3, 4, 5; 3, 4, 5, 13) hin gefaltet ist,
wobei dieses Klappen vorzugsweise so durchgeführt ist, dass jede der Faltlinien im Wesentlichen parallel zu der gegenüberliegenden Faltlinie ist und dass zwei aneinandergrenzende Faltlinien im Wesentlichen senkrecht sind,
wobei die vier Ränder, die nach dem Klappen durch die Faltlinien definiert sind, eine Basis des Ständers (1, 2, 19) bilden.

3. Ständer (19) gemäß einem der Ansprüche 1 oder 2, bei dem die Gesamtheit der Kanten (22, 23, 24, 25), die die unteren Enden der unteren Abschnitte (22, 23, 24, 25) der Seitenwände (3, 4, 5, 13) bilden, geeignet ist, als Stütze für die Verpackung (40) zu dienen.

4. Ständer (2) gemäß einem der Ansprüche 1 oder 2, bei dem
jeder der unteren Abschnitte (15, 16, 17, 18) der Seitenwände (3, 4, 5, 13) von den anderen unteren Abschnitten unabhängig oder nicht entlang einer Faltlinie zu der entsprechenden Seitenwand (3, 4, 5, 13) hin gefaltet ist,
wobei einer (15) der unteren Abschnitte (15, 16, 17, 18) dazu bestimmt ist, an einem anderen unteren Abschnitt (17) befestigt zu werden, vorzugsweise durch Einsetzen eines Abschnitts (15b), der einen Zapfen bildet, in einen Ausschnitt (17b),
wobei dieser Abschnitt (15b) vorzugsweise in der Nähe einer Kante angeordnet ist, die ein unteres Ende des unteren Abschnitts (15) bildet,
wobei der Ausschnitt (17b) vorzugsweise in der Nähe einer Kante angeordnet ist, die ein unteres Ende des anderen unteren Abschnitts (17) bildet,
wobei die Gesamtheit der komplementären Kanten (15a, 17a) der Abschnitte, die den Zapfen (15b) und den Ausschnitt (17b) bilden, und eventuell die Kanten (16a, 18a), die das untere Ende der anderen unteren Abschnitte (16, 8) der Seitenwände bilden, geeignet ist, als Stütze für die Verpackung (40) zu dienen.

5. Ständer (1) gemäß einem der Ansprüche 1 oder 2, bei dem
jeder der unteren Abschnitte (6, 7, 8, 9, 11) der Seitenwände (2a, 2b, 3, 4, 5) mit den unteren Abschnitten (6, 7, 8, 9, 11) der zwei angrenzenden Seitenwände über eine Faltlinie gelenkig verbunden ist,
wobei jeder der unteren Abschnitte (6, 7, 8, 9, 11) weiter zwei Faltlinien dergestalt aufweist, dass sie einen Abschnitt (6a, 7a, 8a, 9a, 11a) mit einer Trapez- bis Dreieckform bilden, vorzugsweise einer Trapezform, dessen Basis die Faltlinie wischen dem unteren Abschnitt (6, 7, 8, 9, 11) der Seitenwand (2a, 2b, 3, 4, 5) und der entsprechenden Seitenwand (2a, 2b, 3, 4, 5) ist,
wobei diese Abschnitte (6a, 7a, 8a, 9a, 11a) geeignet sind, zu der entsprechenden Seitenrand (2a, 2b, 3, 4, 5) hin geklappt zu werden,
wobei ein Balg gebildet wird durch Klappen der Faltlinien der unteren Abschnitte (6, 7, 8, 9, 11) aneinandergrenzender Seitenwände nach diesen Abschnitten (6a, 7a, 8a, 9a, 11a).

6. Ständer (1) gemäß einem der vorigen Ansprüche, bei dem eine seiner Seitenwände (2a, 2b) aus zwei getrennten Abschnitten (2a, 2b) gebildet ist, die durch ein beliebiges Verbindungsmittel verbunden sind wie z.B. Kleben und/oder Klammern, beispielsweise von Abschnitten, die eine Zunge und/oder eine Überlappung und/oder ein beliebiges Bindungsmittel bilden.

7. Verwendung eines Ständers (1, 2, 19) gemäß einem der vorigen Ansprüche, so dass er als Umhüllung für eine Verpackung (40) dient.

8. Verwendung eines Ständers (1, 2, 19) gemäß einem der Ansprüche 1 bis 6 zum Höherstellen einer Verpackung, wobei
der oder die untere(n) Abschnitt(e) (7, 6, 8, 9, 11; 15, 16, 17, 18; 22, 23, 24, 25) der Seitenwand (2a, 2b, 3, 4, 5; 3, 4, 5, 13) dieser Verpackung (1, 2, 19) geklappt wird oder werden,
dann diese Verpackung (40) zumindest zum Teil auf der Stütze angeordnet wird, die durch zumindest einen Abschnitt, vorzugsweise die Gesamtheit, dieser geklappten unteren Abschnitte (7, 6, 8, 9, 11; 15, 16, 17, 18; 22, 23, 24, 25) gebildet ist.

9. Vorgeschnittener und gefalzter Zuschnitt (10, 20, 21) aus halbsteifem Material wie z.B. Pappe oder Wellpappe, der Ausschnitte und Faltlinien aufweiset, die zur Verwirklichung eines Ständers (1, 2, 19) gemäß einem der Ansprüche 1 bis 6 erforderlich sind, und der geeignet ist, in Form gebracht zu werden, vorzugsweise durch allgemeine Überlappung auf einer seiner Seitenwände (3), insbesondere durch Verwendung einer Zunge (14), in weiter bevorzugter Weise durch Überlappung im Wesentlichen auf dem Milieu einer Seitenwand (2a, 2b) und im Wesentlichen parallel zu den Faltlinien zwischen den Seitenwänden (3, 4, 5, 2a, 2b).
